# FASCICULE DE BREVET EUROPEEN

(11) **EP 2 639 371 B1**
(45) Date de publication et mention de la délivrance du brevet: **24.10.2018**
(21) Numéro de dépôt: 13159819.5
(22) Date de dépôt: 18.03.2013
(51) Int. Cl.: E04B 1/342, E04B 1/19

(54) **Construction et procédé de construction.**
Bau und Bauverfahren.
Construction and construction method

(30) Priorité: 16.03.2012 BE 201200188
(43) Date de publication de la demande: 18.09.2013
(73) Titulaire: Modular Building Concept, 4731 Eynatten (BE)
(72) Inventeur: Buskes, Henricus, 4731 EYNATTEN (BE)
(74) Mandataire: Quintelier, Claude

(56) Documents cités:
- WO-A1-2005/021882
- DE-U1- 20 210 915
- FR-A- 1 377 290
- FR-A- 1 560 367
- US-A1- 2006 272 266

## Description

La présente invention concerne une construction basée sur un principe d'un portique à trois articulations et comportant un premier et un deuxième élément de construction.

L'invention concerne également une construction basée sur un principe d'un portique à trois articulations et comportant un premier, un deuxième et un troisième élément de construction.

L'invention concerne encore une construction basée sur un principe d'un portique à trois articulations et comportant une succession de premiers et de deuxièmes éléments de construction.

Une construction comprenant une pluralité d'éléments de constructions destinés à être posés sur une base, ladite construction comprenant un premier et un deuxième plan qui se croisent est connue de la demande de brevet internationale WO 2005/066426. Une construction basée sur le principe d'un portique à trois articulations offre de la stabilité et de la rigidité dans un plan. Une telle construction comporte en général deux éléments de construction rigide qui sont reliés par un point de charnière. Les éléments sont fixés par leurs autres point de charnière à un point fixe de la base. La stabilité longitudinale de la construction est obtenue par la rigidité et largeur des éléments.

L'inconvénient de la construction connue est qu'elle nécessite des moyens supplémentaires tels que des tirants latéraux ou des éléments rigides pour assurer une stabilité dans plusieurs plans.

WO 2005/021882 A1 divulgue une construction basée sur un principe d'un portique à trois articulations, comprenant plusieurs éléments de construction pliables, lesdites éléments de construction comprenant des points de charnière multidirectionnels, et ladite construction comprenant des organes de transmission des efforts.

Le but de l'invention est de réaliser une construction basée sur le principe d'un portique à trois articulations qui offre également une stabilité dans les autres plans de la construction.

La construction suivant la revendication 1 comprenant deux éléments de construction permet d'obtenir une construction stable en trois dimensions et en trois plans qui se croisent. Les constructions suivant les revendications 2 et 3 comprenant trois éléments de construction permettent d'obtenir une construction qui offre une stabilité dans les trois plans qui se croissent mutuellement.

L'usage d'un organe de transmission d'efforts permet de relier entre eux des points de charnières pour obtenir une stabilité de la construction dans un troisième plan qui croise le plan longitudinal et le plan transversal de la construction.

La construction suivant la revendication 4 comprenant une succession de premiers et de deuxièmes éléments de construction permet d'obtenir une stabilité en trois dimensions avec au moins quatre éléments de construction.

Une forme de réalisation préférentielle d'une construction suivant l'invention est caractérisée en ce qu' au moins un desdits éléments de construction est un élément rigide précontraint comportant des membres travaillant en compression et/ou des tirants et/ou voiles travaillant en tension. L'usage d'un élément rigide précontraint permet entre autres une réalisation fiable et économique d'un élément de construction.

Une forme de réalisation préférentielle d'une construction suivant l'invention est caractérisée en ce que chaque élément de construction comprend un ensemble de membres de tension mis sous une pré-tension, l'élément de construction comprenant également des membres de compression, les membres de tension exercent des efforts sur les membres de compression par leur pré-tension de telle façon à former un élément de construction précontraint et rigide. L'usage de membres de tension et de membres de compression permet de réaliser un élément de construction rigide par simple assemblage.

Une forme de réalisation préférentielle d'une construction suivant l'invention est caractérisée en ce que ledit ensemble de membres comporte des membres de compression reliés entre eux par une première extrémité de chaque membre de compression de telle façon à former un noeud commun, lesdits membres de tension reliant les deuxièmes extrémités des quatre membres de compression entre eux. La présence d'un noeud commun permet de relier les membres de compression entre eux.

De préférence les membres de tension sont formés par des tirants ou par des voiles. L'usage de tirants ou de voiles permet d'obtenir de façon économique un élément de construction rigide.

Une forme de réalisation préférentielle d'une construction suivant l'invention est caractérisée en ce qu'au moins un des membres de tension est raccordé à l'aide d'une bretelle au noeud commun ou à au moins un des membres de compression. La bretelle est tendue de telle façon à tirer la section du membre vers le noeud commun. On peut ainsi réaliser un portique d'accès ou avoir plus d'espace.

La construction est particulièrement apte à couvrir des surfaces avec des éléments de couvertures agencés pour être tendus. A cette fin, cette construction peut comporter un élément de couverture qui est tendu ou soutenu par lesdits éléments de construction. En particulier, l'élément de couverture peut être soutenu extérieurement par lesdits éléments de manière à ce que l'espace couvert par les surfaces tendues soit libre d'obstacles.

L'invention concerne également un procédé pour ériger une construction. Un tel procédé est caractérisé en ce que la construction est fixée sur la base par les premiers points de charnières de chaque élément de construction, dans chaque premier et deuxième plan de transmission d'efforts un premier et un deuxième élément de constructions sont reliés entre eux de façon rigide en reliant les autres points de charnière des éléments de construction.

L'invention sera maintenant décrite plus en détails à l'aide des dessins qui illustrent des formes de réalisation préférentielles d'une construction suivant l'invention. Dans les dessins :
les figures 1 et 2 illustrent une forme de construction en forme de nef suivant l'état de la technique, formée par plusieurs portiques à trois articulations rigidement reliés les uns aux autres;
la figure 3 illustre une première forme de réalisation d'un élément de construction à utiliser dans une construction conformément à la présente invention;
la figure 4 illustre une deuxième forme de réalisation d'un élément de construction à utiliser dans une construction conformément à la présente invention;
la figure 5 illustre une troisième forme de réalisation d'un élément de construction à utiliser dans une construction conformément à la présente invention;
la figure 6 illustre une quatrième forme de réalisation d'un élément de construction à utiliser dans une construction conformément à la présente invention;
la figure 7 illustre une cinquième forme de réalisation d'un élément de construction à utiliser dans une construction conformément à la présente invention;
la figure 8 illustre une sixième forme de réalisation d'un élément de construction à utiliser dans une construction conformément à la présente invention;
la figure 9 illustre une construction conformément à la présente invention avec deux éléments de construction;
la figure 10 illustre une construction avec trois éléments de construction, ladite construction ne faisant pas partie de l'invention mais représentant un élément de l'état de la technique qui est utile à la compréhension de l'invention;
la figure 11 illustre une autre construction conformément à la présente invention avec trois éléments de construction;
la figure 12 illustre une construction conformément à la présente invention avec quatre éléments de construction;
les figures 13,14 et 15 illustrent comment une stabilité en trois plans est obtenue grâce à une construction suivant l'invention;
les figures 16 à 18 illustrent différentes formes de construction suivant l'invention obtenues à l'aide d'éléments de construction; et
la figure 19 montre un exemple d'une construction suivant l'invention obtenue à l'aide d'éléments de construction.

Dans les figures une même référence a été attribuée à un même élément ou à un élément analogue.

Avant de décrire en détail une construction suivant la présente invention, un exemple d'une structure connue à trois articulations sera d'abord décrit en référence aux figures 1 et 2.

En référence tout d'abord aux figures 1 et 2, une vue en perspective d'une structure composite est illustrée. La figure 1 illustre une construction ayant trois portiques 110, 130, 150 qui comprennent chacun un portique à trois articulations ayant des points de charnière 118, 138, 158, 120, 140, 160 destinés à être fixés à une base et des points de charnières 116, 136, 156 reliant chaque fois entre eux les deux éléments de construction qui sont adjacent.

Bien que chaque module 110, 130, 150 soit stable dans le plan dans lequel les trois articulations se trouvent, une connexion entre les modules successifs s'avère nécessaire pour garantir la stabilité dans les plans autres que celui dans lequel les trois articulations de chaque module se trouvent. Dans cette structure, la stabilité est assurée par une série de connecteurs parallèles 170, 176, 178, 180, 182, qui relient les modules successifs110, 130, 150 entre eux. Le connecteur 176 relie respectivement les points 122, 142 les uns aux autres et le connecteur 178 relie les points 124, 144, 164 entre eux. Par exemple l'élément rigide 176 relie les points 122, 142 et l'élément rigide 172 relie les points 118 et 138 entre eux et rend ainsi la stabilité dans le plan perpendiculaire aux modules 110 et 130. Comme illustré à la figure 2, les croisillons 220 et 230 relient les points 120, 144 et 124 et 140 entre eux et donnent la stabilité dans le plan perpendiculaire aux modules 110 et 130.

La figure 3 illustre une première forme de réalisation d'un élément de construction conformément à la présente invention. Cet élément de construction, qui de préférence est un élément de construction rigide, est un élément de base qui peut être utilisé pour réaliser une construction conformément à la présente invention. L'élément comprend un ensemble de membres formé par quatre membres de compression 310, 320, 330, 340 qui sont réunies les uns aux autres par membres de tension 360, 361, 362, 363, 364, 365. Les quatre membres de compression sont reliés entre eux de telle façon à former un noeud commun 350. Les membres de tension et de compression exercent une force entre eux ce qui permet ainsi d'obtenir un élément de construction rigide précontraint. Les membres de compression et de tension sont par exemple fabriqués en aluminium, en métal, en bois ou en fibres de carbone. D'autres matériaux peuvent être utilisés suivant les contraintes imposées à la construction qu'il faut construire à l'aide des éléments de construction suivant l'invention. Pour des raisons de clarté la description de la présente invention sera limitée à des constructions de bâtiment. Il va de soi que la présente invention n'est pas limité à des bâtiments et que d'autres constructions comme par exemple des meubles, des tentes, des bras de pilonnes ou des pièces articulées peuvent être réalisées.

L'élément de construction comporte au moins trois points de charnières qui forment des charnières multidirectionnelles. Dans l'exemple de la figure 3 la référence 1 indique le premier point de charnière et les références 2, 3 et 4 indiquent respectivement le deuxième, troisième et quatrième point de charnière. Un organe de transmission d'efforts 5 est de préférence relié au troisième point de charnière 3, qui se trouve dans un plan longitudinal de l'élément de construction.

Il est possible d'assembler les membres de compression de façon articulée par rapport au noeud commun. Les membres de compression peuvent également être enserrés entre eux au noeud commun ou être monté de façon solidaire entre eux. Les membres de compression peuvent également être montés de façon démontable entre eux au noeud commun. La forme de réalisation articulable et/ou démontable permet de replier les membres de compression sur eux-mêmes de telle façon à facilement les transporter. Lorsque les membres de compression sont repliés sur eux mêmes ou montés de façon démontable, l'élément de construction peut avoir des dimensions inférieures ou égales à celles d'un container de transport standard, ce qui permet de les transporter de façon économique dans ce container.

La forme de réalisation illustrée à la figure 4 se distingue de celle illustrée à la figure 3 par la présence d'une bretelle 420 tendue entre le noeud commun 350 et le membre de tension 360, lequel relie le premier point de charnière 1 au deuxième point de charnière 2. La présente invention n'est pas limitée à la forme de réalisation illustrée à la figure 4, et la bretelle peut également être tendue entre le noeud commun 350 et d'autres membres de tension. Plusieurs bretelles peuvent également être tendues dans un même élément de construction. La bretelle est tendue de telle façon à tirer le membre de tension à laquelle elle est attachée vers le noeud commun. En tendant ainsi la bretelle, on modifie le contour de l'élément rigide de construction, ce qui permet d'obtenir un plus grand espace libre entre les points de charnières concernées, ce qui peut être avantageux lorsque l'élément de construction est utilisé pour couvrir des surfaces. Les bretelles peuvent être réalisées en la même matière que celle dont sont constitués les membres de tension ou en une autre matière.

Dans les exemples illustrés aux figures 3 et 4, les membres de tension 360, 361, 362, 363, 364, 365 sont chaque fois agencés à transmettre des efforts en tension le long d'un axe. Chaque membre de tension est également agencé à transmettre des efforts de tension entre les axes des membres de compression entre lequel il est tendu. L'usage des membres de tension et de compression et la façon dont ils sont assemblés entre eux fait que l'élément de construction devient une entité rigide grâce à la pré-tension appliquée.

Les membres de tension sont par exemple formés par des tirants qui travaillent en tension sur les membres de compression. Ces membres de tension peuvent être mis sous une pré-tension. Les efforts en tension sont transmis entre au moins deux axes des membres de compression. On voit ainsi à la figure 3 que le membre de tension 361 peut transmettre des efforts en tension sur les axes de membres de compression 310 et 340.

Les membres de tension peuvent également être formés par un voile tendu entre les points de charnières formés par les membres de compression, comme illustré aux figures 5 et 6. Dans ces formes de réalisation, le voile est agencé à transmettre des efforts en tension sur plusieurs axes. Le voile peut être raccordé au noeud commun ou à au moins un membre de compression à l'aide d'une bretelle. Dans la forme de réalisation suivant la figure 6 le voile est tendu sur l'ensemble des membres de compression de telle façon à les couvrir entièrement. Dans la forme de réalisation suivant la figure 5 le voile est tendu sur l'ensemble des membres de compression de telle façon à les couvrir que partiellement. Le fait que le voile est tendu sur l'ensemble des membres de compression fait que les efforts de pré- tension sont ainsi exercés par le voile sur tous les membres de compression. Dans la forme de réalisation de la figure 5 un membre de tension 6 est tendu entre le troisième 3 et le quatrième 4 point de charnière de telle façon à assurer que des efforts de tension soient exercés sur les membres de compression 330 et 340.

La figure 7 illustre encore une autre forme de réalisation d'un élément de construction suivant la présente invention. Cette forme de réalisation se distingue de celle des figures 3 à 6 par le fait qu'il n'y a pas de noeud commun entre les membres de compression 310, 320, 330 et 340. Les membres de compression se croissent mutuellement dans l'espace à une distance l'une de l'autre. Ainsi les membres de compression ne se touchent pas. Tout comme dans les formes de réalisation précédentes les membres de compression sont reliés entre eux par des membres de tensions. L'avantage de cette forme de réalisation est que les membres de compression sont uniquement reliés entre eux à l'aide des membres de tension, cela résulte en des liaisons simples à fabriquer. Un autre avantage de cette forme de réalisation est qu'elle peut donner une grande flexibilité à l'élément de construction pour absorber des secousses ou des vibrations. Cette forme de réalisation a également l'avantage de donner une grande flexibilité dans la pose de l'élément sur un sol qui n'est pas plan. Par sa grande flexibilité cet élément va plus facilement s'adapter aux inégalités du sol et ils seront ainsi compensés par l'élément même.

La figure 8 illustre une forme de réalisation comparable à celle de la figure 7, mais qui se distingue par la présence d'une bretelle 420 qui est tendue entre les membres de tension 360, 361 et 362 et tire ces derniers vers l'intérieur de l'élément de construction.

La figure 9 illustre une construction suivant l'invention et réalisée avec deux éléments de construction suivant l'invention. Chaque élément de construction 10, 11 est fixé à une base, par exemple formée par le sol sur lequel la construction est posée, à l'aide de son premier point de charnière 1. Les éléments de construction 10 et 11 sont reliés entre eux par leur deuxième point de charnière 2. Les deuxièmes points de charnières étant situés en hauteur par rapport aux premiers points de charnière. Le troisième point de charnière 3 de l'élément de construction 11 et le quatrième point de charnière 4 de l'élément de construction 10 étant également fixé à la base. Le premier 1 et le deuxième 2 point de charnière des éléments de construction 10 et 11 définissent un premier plan 1p de transmission d'efforts. Le deuxième 2 et le troisième 3 point de charnière de l'élément 11 et le deuxième 2 et le quatrième 4 point de charnière de l'élément 10 de construction définissent chaque fois un deuxième plan 2p de transmission d'efforts. Les plans 1p et 2p de transmission d'efforts se croissent entre eux. Puisque le premier et le troisième point de charnière de chaque élément se trouve posés sur la base, ils forment sur la base un troisième plan 3p de transmission d'efforts, qui croise le premier et le deuxième plan de transmission d'efforts. Ce troisième plan est un plan longitudinal de la construction, alors que les premiers et deuxièmes plans sont des plans transversaux de la construction. On obtient ainsi une stabilité en trois dimensions puisque les trois plans de transmission d'efforts se croisent entre eux.

La figure 10 illustre une construction réalisée avec trois éléments de construction 10,11 et 12 juxtaposés l'un à l'autre. Cette forme de réalisation est reprise dans un but de compréhension de l'invention, mais ne tombe pas sous la portée du droit conféré par les revendications. Chaque élément étant fixé à une base par son premier point de charnière 1. Les trois éléments de construction sont reliés l'un à l'autre par leur deuxième point de charnière 2. Les deuxièmes points de charnière étant situés en hauteur par rapport aux premiers points de charnière. Le point 20 représente la liaison entre le troisième point de charnière du premier élément de construction 10 et le quatrième point de charnière du deuxième élément de construction 11. Ce deuxième élément 11 étant adjacent au premier élément de construction 10. Le point 21 représente la liaison entre le troisième point de charnière du deuxième élément de construction 11 et un quatrième point de charnière du troisième élément de construction 12.

Le fait de relier de telle façon entre eux Jes éléments de construction permet de former des plans de transmission d'efforts de la façon qui sera décrite ci-dessous. Le deuxième point de charnière des éléments de construction et les premiers points de charnières du premier 10 et du troisième 12 élément de construction définissent un premier plan 1P de transmission d'efforts, situé dans un plan transversal de la construction. Le premier point de charnière du premier 10 et du deuxième 11 élément de construction et le deuxième point de charnière du premier et du deuxième élément de construction définissent un deuxième plan 2P de transmission d'efforts, situé dans un plan longitudinal de la construction. Le premier point de charnière du deuxième 11 et du troisième élément de construction et le deuxième point de charnière du deuxième et du troisième élément de construction définissent un troisième plan 3P de transmission d'efforts. On constatera que les plans 1P, 2P et 3P de transmission d'efforts se croisent entre eux. Les plans des trois éléments de construction se croisent entre eux ce qui permet d'obtenir une construction stable sans faire appel à d'autres éléments.

La figure 11 illustre une autre forme de réalisation d'une construction qui est formée de trois éléments de construction, relié l'un à l'autre. Dans cette forme de réalisation les deuxièmes points de charnière de chacun des trois éléments de construction étant également chaque fois relié l'un à l'autre. Le troisième point de charnière du premier élément de construction 10 étant relié à l'aide de l'organe de transmission d'efforts 5 à un quatrième point de charnière du deuxième élément de construction 11.Le troisième point de charnière du deuxième élément de construction est relié au quatrième point de charnière du troisième élément de construction 12 à l'aide d'un autre organe de transmission d'efforts 5' du troisième élément de construction. Le quatrième point de charnière du premier élément de construction et le troisième point de charnière du troisième élément de construction étant reliés entre eux à l'aide des organes de transmissions d'efforts. Le deuxième point de charnière des éléments de construction et les premiers points de charnières du premier et du troisième élément de construction définissent un premier plan de transmission d'efforts 1P. Le premier point de charnière du premier et du deuxième élément de construction et le deuxième point de charnière du premier et du deuxième élément de construction définissent un deuxième plan de transmission d'efforts 2P. Le premier point de charnière du deuxième et du troisième élément de construction et le deuxième point de charnière du deuxième et du troisième élément de construction définissent un troisième plan de transmission d'efforts 3P. Les plans de transmission d'efforts se croisent entre eux.

Suivant une forme de réalisation alternative à celles illustré aux figures 10 et 11, l'organe de transmission d'efforts peut former la liaison entre soit le troisième point de charnière du premier élément de construction 10 et le quatrième point de charnière du deuxième élément de construction 11, soit le troisième point de charnière du deuxième élément de construction et le quatrième point du troisième élément de construction 12. Le quatrième point de charnière du premier élément de construction et le troisième point de charnière du troisième élément de construction étant alors reliés entre eux à l'aide de l'organe des transmissions d'efforts 5. Cette forme de réalisation offre par rapport à celle illustré à la figure 10 une plus grande flexibilité de construction. En effet l'usage de l'organe des transmissions d'efforts permet de librement laissez un espace entre soit le premier et le deuxième, soit entre le deuxième et le troisième élément de construction.

La figure 12 illustre une construction qui comprend une juxtaposition d'un ensemble de chaque fois deux éléments de construction 30 et 31 disposé l'un à côté de l'autre. Ces deux éléments de construction sont chaque fois chacun fixés au sol par leur premier point de charnière 1. Ces deux éléments de construction sont chaque fois chacun reliés entre eux par leur deuxième point de charnière 2. Les deuxièmes points de charnières étant situés en hauteur par rapport aux premiers points de charnière. Le troisième point de charnière 3 de chaque élément de construction étant chaque fois relié au quatrième point de charnière de l'élément de construction qui lui est juxtaposé. Le troisième point de charnière de l'élément 30-1, respectivement de l'élément 31-1, est relié au quatrième point de charnière de l'élément 30-2, respectivement de l'élément 31-2. Les troisièmes et quatrièmes points de charnières étant situés en hauteur par rapport aux premiers points de charnière. On peut donc construire une succession d'éléments de construction en utilisant chaque fois deux éléments de construction 30 et 31 disposé l'un à côté de l'autre.

Les premiers et les deuxièmes points de charnière de chaque ensemble définissant un premier plan de transmission d'efforts 1P, situé dans un plan transversal de la construction comme illustré à la figure 13. Les premiers points de charnière et les troisièmes et quatrièmes points de charnière des éléments de construction, posé l'un à la suite de l'autre définissant un deuxième plan de transmission d'efforts 2P, situé dans un plan longitudinal de la construction comme illustré à la figure 14. Les deuxièmes et troisièmes points de charnière de deux éléments de construction disposés l'un à la suite de l'autre définissant un troisième plan de transmission d'efforts 3P, comme illustré à la figure 15. Les troisièmes et quatrièmes points de charnière de chacun des éléments de construction d'un même ensemble étant reliés entre eux par l'organe de transmission d'efforts 5. Ainsi comme illustré à la figure 12, l'organe de transmission d'effort 5 relié les troisièmes et quatrièmes points de charnières des éléments 30-1 et 30-2 à ceux des éléments 31-1 et 31-2. Cette forme de réalisation permet par une succession de chaque fois deux éléments de construction disposés l'un à côté de l'autre d'obtenir des constructions d'une grande dimension. La figure 16 illustre une construction suivant l'invention en forme de C obtenue en utilisant des éléments de construction. Dans cet exemple, la construction est obtenue par une juxtaposition de sept éléments de constructions dont les premiers points de charnière sont chaque fois fixés au sol. Les deuxièmes points de charnières de chaque fois deux éléments juxtaposés étant chaque fois reliés entre eux. Les troisièmes et quatrièmes points de charnières étant reliés entre eux soit de la façon décrite pour la construction des figures 11 ou 12.

La figure 17 illustre une construction suivant l'invention en forme de cercle obtenue en utilisant des éléments de construction. Dans cet exemple la construction est obtenue par une juxtaposition d'autant d'éléments que nécessaire pour obtenir la dimension voulue du cercle. Les deuxièmes, troisièmes et quatrièmes points de charnières sont reliés entre eux comme décrit ci-dessus. La figure 18 illustre une construction en forme de S, et la figure 19 illustre d'autres formes de construction.

Les constructions décrites ci-dessus se distinguent des portiques connus à 3 articulations par leur conception et leur fonction et peuvent de ce fait être dénommées de portiques à 3 articulations multidirectionnel.

## Revendications

1. Construction basée sur un principe d'un portique à trois articulations et constituée d'un premier (10) et d'un deuxième (11) élément de construction, posés sur une base, ladite construction comportant un premier plan (1p) et un deuxième plan (2p) de transmission d'efforts qui se croisent, chaque élément de construction comporte au moins un premier (1), un deuxième (2) et un troisième (3) point de charnière dont le premier et le deuxième point de charnière forment des charnières multi-directionnelles, le premier point de charnière étant fixé à la base, le premier et le deuxième élément de ladite construction étant relié l'un à l'autre par leur deuxième points de charnière, où chaque élément de construction comporte un quatrième point de charnière (4), le troisième et le quatrième point de charnière forment également des charnières multi-directionnelles, le quatrième point de charnière du premier élément de construction et le troisième point de charnière du deuxième élément de construction étant fixés à la base, le premier et le deuxième point de charnière desdits deux éléments de construction définissent le premier plan de transmission d'efforts (1p), les deuxième points de charnière et le troisième respectivement le quatrième point de charnière du deuxième et premier élément de construction définissent le deuxième plan de transmission d'efforts (2p).

2. Construction basée sur un principe d'un portique à trois articulations et constitué d'un premier (10), d'un deuxième (11) et d'un troisième (12) élément de construction posés sur une base, ladite construction comportant un premier plan (1p) et un deuxième plan (2p) de transmission d'efforts qui se croisent, chaque élément de construction comporte au moins un premier (1), un deuxième (2) et un troisième (3) point de charnière dont le premier et le deuxième point de charnière forment des charnières multi-directionnelles, le premier point de charnière étant fixé à la base, le premier et le deuxième élément de ladite construction étant relié l'un à l'autre par leur deuxième points de charnière, où chaque élément de construction comporte un quatrième point de charnière (4), le troisième et le quatrième point de charnière forment également des charnières multi-directionnelles, le troisième élément de construction étant relié par son deuxième point de charnière au deuxième point de charnière du premier et du deuxième élément de construction, le troisième point de charnière du premier élément de construction étant relié par un organe (5) de transmission d'efforts du premier élément de construction au quatrième point de charnière du deuxième élément de construction qui est adjacent au premier élément de construction, le troisième point de charnière du deuxième élément de construction étant relié par un organe (5') de transmission d'efforts du deuxième élément de construction au quatrième point de charnière du troisième élément de construction, le quatrième point de charnière du premier élément de construction et le troisième point de charnière du troisième élément de construction étant reliés entre eux par un organe (5") de transmission d'effort du troisième élément de construction, le deuxième point de charnière des éléments de construction et les premiers points de charnière du premier et du troisième élément de construction définissent le premier plan de transmission d'efforts, le premier point de charnière du premier et du deuxième élément de construction et le deuxième point de charnière du premier et du deuxième élément de construction définissent le deuxième plan de transmission d'efforts, le premier point de charnière du deuxième et du troisième élément de construction et le deuxième point de charnière du deuxième et du troisième élément de construction définissent un troisième plan de transmission d'efforts, les plans de transmission d'efforts se croissent.

3. Construction basée sur un principe d'un portique à trois articulations et constitué d'un premier (10), d'un deuxième (11) et d'un troisième (12) élément de construction posés sur une base, ladite construction comportant un premier plan (1p) et un deuxième plan (2p) de transmission d'efforts qui se croisent, chaque élément de construction comporte au moins un premier (1), un deuxième (2) et un troisième (3) point de charnière dont le premier et le deuxième point de charnière forment des charnières multi-directionnelles, le premier point de charnière étant fixé à la base, le premier et le deuxième élément de ladite construction étant relié l'un à l'autre par leur deuxième points de charnière, où chaque élément de construction comporte un quatrième point de charnière (4), le troisième et le quatrième point de charnière forment également des charnières multi-directionnelles, Je troisième élément de construction étant relié par son deuxième point de charnière au deuxième point de charnière du premier et du deuxième élément de construction, le troisième point de charnière du premier élément de construction étant relié au quatrième point de charnière du deuxième élément de construction qui est adjacent au premier élément de construction, le troisième point de charnière du deuxième élément de construction étant relié au quatrième point de charnière du troisième élément de construction, le deuxième point de charnière des éléments de construction et les premiers points de charnière du premier et du troisième élément de construction définissent le premier plan de transmission d'efforts, le premier point de charnière du premier et du deuxième élément de construction et le deuxième point de charnière du premier et du deuxième élément de construction définissent le deuxième plan de transmission d'efforts, le premier point de charnière du deuxième et du troisième élément de construction et le deuxième point de charnière du deuxième et du troisième élément de construction définissent un troisième plan de transmission d'efforts, les plans de transmission d'efforts se croissent, un organe (5, 5') de transmission d'efforts forme la liaison entre soit le troisième point de charnière du premier élément de construction et le quatrième point de charnière du deuxième élément de construction, soit le troisième point de charnière du deuxième élément de construction et le quatrième point du troisième élément de construction, le quatrième point de charnière du premier élément de construction et le troisième point de charnière du troisième élément de construction étant reliés entre eux par un autre organe (5") de transmission d'effort,

4. Construction basée sur un principe d'un portique à trois articulations et comportant une succession de premiers et de deuxièmes éléments de construction posés sur une base, ladite construction comportant un premier plan (1p) et un deuxième plan (2p) de transmission d'efforts qui se croisent, chaque élément de construction comporte au moins un premier (1), un deuxième (2) et un troisième (3) point de charnière dont le premier et le deuxième point de charnière forment des charnières multi-directionnelles, le premier point de charnière étant fixé à la base, où chaque élément de construction comporte un quatrième point de charnière (4), le troisième et le quatrième point de charnière forment également des charnières multi-directionnelles, ladite construction comprend une succession d'un ensemble de chaque fois un premier et un deuxième élément de construction disposé l'un à côté de l'autre, les premiers et le deuxièmes élément de ladite construction étant chaque fois reliés l'un à l'autre par leur deuxième points de charnière, le troisième point de charnière de chaque élément de construction étant chaque fois relié au quatrième point de charnière de l'élément de construction qui lui est juxtaposé, les premiers et les deuxièmes points de charnière de chaque ensemble définissent un premier plan de transmission d'efforts, les premiers points de charnière et les troisièmes points de charnière des éléments de construction posé l'un à côté de l'autre définissent un deuxième plan de transmission d'efforts, les deuxièmes et troisièmes points de charnière de deux éléments de construction disposés l'un à côté de l'autre définissent un troisième plan de transmission d'efforts, les troisièmes et quatrièmes points de charnière de chaque premier et deuxième éléments de construction étant relié entre eux par un organe (5) de transmission d'efforts.

5. Construction suivant l'une quelconque des revendications précédentes, dans laquelle au moins un desdits éléments de construction est un élément rigide précontraint comportant des membres travaillant en compression et/ou des tirants et/ou voiles travaillant en tension.

6. Construction suivant l'une quelconque des revendications 1 à 5, **caractérisée en ce que** chaque élément de construction comprend un ensemble de membres de tension mis sous une pré-tension, l'élément de construction comprenant également des membres de compression, en particulier quatre membres de compression, les membres de tension exercent des efforts sur les membres de compression par leur pré-tension de telle façon à former un élément de construction précontraint et rigide.

7. Construction suivant la revendication 6, **caractérisée en ce que** ledit ensemble de membres comporte des membres de compression reliés entre eux par une première extrémité de chaque membre de compression de telle façon à former un noeud commun, lesdits membres de tension reliant les deuxièmes extrémités des quatre membres de compression entre eux.

8. Construction suivant l'une des revendications 6 ou 7, **caractérisée en ce que** ledit membre de tension est formé par un tirant agencé à transmettre des efforts en tension entre au moins deux axes des membres de compression.

9. Construction suivant l'une des revendications 6,7 ou 8, **caractérisée en ce que** les membres de tension sont formés par un voile.

10. Construction suivant la revendication 9, **caractérisée en ce que** le voile est raccordé à l'aide d'une bretelle au noeud commun.

11. Construction suivant la revendication 9 ou 10, **caractérisée en ce que** le voile est raccordé à l'aide d'une bretelle à au moins un des membres de compression.

12. Construction suivant la revendication 7 ou 8, **caractérisée en ce qu'**au moins un des membres de tension est raccordé à l'aide d'une bretelle au noeud commun.

13. Construction suivant l'une des revendications 1 à 3, **caractérisée en ce que** les plans de transmission d'efforts s'entrecoupent mutuellement de telle façon à contribuer à une stabilité en trois dimensions.

14. Construction suivant la revendication 7, **caractérisée en ce que** les membres de compression sont montés de façon démontable au noeud commun.

15. Construction suivant la revendication 7, **caractérisée en ce que** les membres de compression sont montés de façon solidaire entre eux.

16. Construction suivant la revendication 7, **caractérisée en ce que** les membres de compression sont montés de façon articulable par rapport au noeud commun.

17. Construction suivant la revendication 6, **caractérisée en ce que** les membres de compression se croissent mutuellement dans l'espace à une distance l'un de l'autre.

18. Construction suivant la revendication 17, **caractérisée en ce qu'**au moins une bretelle tire les membres de tension disposés en périphérie de l'élément de construction vers l'intérieur de cet élément de construction.

19. Construction suivant l'une quelconque des revendications 1 à 18, **caractérisée en ce que** la construction est recouverte par des éléments de couverture agencé pour être tendus entre les différents éléments de construction.

20. Construction suivant l'une des revendications 6 à 19, **caractérisée en ce que** les membres de tension et tes membres de compressions sont assemblés entre eux de façon démontable.

21. Construction suivant l'une des revendications 6 à 20, **caractérisée en ce que** les membres de tension et les membres de compressions sont pliables entre eux.

22. Procédé pour ériger une construction suivant l'une des revendications 1 à 21, **caractérisé en ce que** la construction est fixée sur la base par les premiers points de charnières de chaque élément de construction, dans chaque premier et deuxième plan de transmission d'efforts un premier et un deuxième élément de constructions sont reliés entre eux de façon rigide en reliant les autres points de charnière des éléments de construction.

## Patentansprüche

1. Konstruktion nach dem Prinzip eines Dreigelenkrahmens und bestehend aus einem ersten (10) und einem zweiten (11) Konstruktionselement, die auf einer Basis stehen, welche Konstruktion eine erste (1p) und eine zweite (2p) Kraftübertragungsebene umfasst, welche sich schneiden, jedes Konstruktionselement weist mindestens einen ersten (1), einen zweiten (2) und einen dritten (3) Gelenkpunkt auf, deren erster und zweiter Gelenkpunkt multidirektionale Gelenke bilden, wobei der erste Gelenkpunkt an der Basis befestigt ist, wobei das erste und das zweite Konstruktionselement durch ihre zweiten Gelenkpunkte miteinander verbunden sind, wobei jedes Konstruktionselement einen vierten Gelenkpunkt (4) aufweist, der dritte und der vierte Gelenkpunkt bilden ebenfalls multidirektionale Gelenke, wobei der vierte Gelenkpunkt des ersten Konstruktionselements und der dritte Gelenkpunkt des zweiten Konstruktionselements an der Basis befestigt sind, der erste und der zweite Gelenkpunkt der beiden Konstruktionselemente definieren die erste Kraftübertragungsebene (1p), die zweiten Gelenkpunkte und der dritte bzw. der vierte Gelenkpunkt des zweiten und ersten Konstruktionselements definieren die zweite Kraftübertragungsebene (2p).

2. Konstruktion nach dem Prinzip eines Dreigelenkrahmens und bestehend aus einem ersten (10), einem zweiten (11) und einem dritten (12) Konstruktionselement, die auf einer Basis stehen, welche Konstruktion eine erste (1p) und eine zweite (2p) Kraftübertragungsebene umfasst, welche sich schneiden, jedes Konstruktionselement weist mindestens einen ersten (1), einen zweiten (2) und einen dritten (3) Gelenkpunkt auf, deren erster und zweiter Gelenkpunkt multidirektionale Gelenke bilden, wobei der erste Gelenkpunkt an der Basis befestigt ist, wobei das erste und das zweite Konstruktionselement durch ihre zweiten Gelenkpunkte miteinander verbunden sind, wobei jedes Konstruktionselement einen vierten Gelenkpunkt (4) aufweist, der dritte und der vierte Gelenkpunkt bilden ebenfalls multidirektionale Gelenke, wobei das dritte Konstruktionselement über seinen zweiten Gelenkpunkt mit dem zweiten Gelenkpunkt des ersten und zweiten Konstruktionselements verbunden ist, wobei der dritte Gelenkpunkt des ersten Konstruktionselements über ein Kraftübertragungselement (5) des ersten Konstruktionselements mit dem vierten Gelenkpunkt des zweiten Konstruktionselements, das an das erste Konstruktionselement angrenzt, verbunden ist, wobei der dritte Gelenkpunkt des zweiten Konstruktionselements über ein Kraftübertragungselement (5') des zweiten Konstruktionselements mit dem vierten Gelenkpunkt des dritten Konstruktionselements verbunden ist, wobei der vierte Gelenkpunkt des ersten Konstruktionselements und der dritte Gelenkpunkt des dritten Konstruktionselements über ein Kraftübertragungselement (5") des dritten Konstruktionselements miteinander verbunden sind, der zweite Gelenkpunkt der Konstruktionselemente und die ersten Gelenkpunkte des ersten und des dritten Konstruktionselements definieren die erste Kraftübertragungsebene, der erste Gelenkpunkt des ersten und des zweiten Konstruktionselements und der zweite Gelenkpunkt des ersten und des zweiten Konstruktionselements definieren die zweite Kraftübertragungsebene, der erste Gelenkpunkt des zweiten und des dritten Konstruktionselements und der zweite Gelenkpunkt des zweiten und des dritten Konstruktionselements definieren eine dritte Kraftübertragungsebene, die Kraftübertragungsebenen schneiden sich.

3. Konstruktion nach dem Prinzip eines Dreigelenkrahmens und bestehend aus einem ersten (10), einem zweiten (11) und einem dritten (12) Konstruktionselement, die auf einer Basis stehen, welche Konstruktion eine erste (1p) und eine zweite (2p) Kraftübertragungsebene umfasst, welche sich schneiden, jedes Konstruktionselement weist mindestens einen ersten (1), einen zweiten (2) und einen dritten (3) Gelenkpunkt auf, deren erster und zweiter Gelenkpunkt multidirektionale Gelenke bilden, wobei der erste Gelenkpunkt an der Basis befestigt ist, wobei das erste und das zweite Element der Konstruktion durch ihre zweiten Gelenkpunkte miteinander verbunden sind, wobei jedes Konstruktionselement einen vierten Gelenkpunkt (4) aufweist, der dritte und der vierte Gelenkpunkt bilden ebenfalls multidirektionale Gelenke, wobei das dritte Konstruktionselement über seinen zweiten Gelenkpunkt mit dem zweiten Gelenkpunkt des ersten und des zweiten Konstruktionselements verbunden ist, wobei der dritte Gelenkpunkt des ersten Konstruktionselements mit dem vierten Gelenkpunkt des zweiten Konstruktionselements, das an das erste Konstruktionselement angrenzt, verbunden ist, wobei der dritte Gelenkpunkt des zweiten Konstruktionselements mit dem vierten Gelenkpunkt des dritten Konstruktionselements verbunden ist, der zweite Gelenkpunkt der Konstruktionselemente und die ersten Gelenkpunkte des ersten und des dritten Konstruktionselements definieren die erste Kraftübertragungsebene, der erste Gelenkpunkt des ersten und des zweiten Konstruktionselements und der zweite Gelenkpunkt des ersten und des zweiten Konstruktionselements definieren die zweite Kraftübertragungsebene, der erste Gelenkpunkt des zweiten und des dritten Konstruktionselements und der zweite Gelenkpunkt des zweiten und des dritten Konstruktionselements definieren eine dritte Kraftübertragungsebene, die Kraftübertragungsebenen schneiden sich, ein Kraftübertragungselement (5, 5') bildet die Verbindung zwischen entweder dem dritten Gelenkpunkt des ersten Konstruktionselements und dem vierten Gelenkpunkt des zweiten Konstruktionselements oder dem dritten Gelenkpunkt des zweiten Konstruktionselements und dem vierten Gelenkpunkt des dritten Konstruktionselements, wobei der vierte Gelenkpunkt des ersten Konstruktionselements und der dritte Gelenkpunkt des dritten Konstruktionselements über ein anderes Kraftübertragungselement (5") miteinander verbunden sind.

4. Konstruktion nach dem Prinzip eines Dreigelenkrahmens und bestehend aus einer Abfolge von ersten und zweiten Konstruktionselementen, die auf einer Basis stehen, welche Konstruktion eine erste (1p) und eine zweite (2p) Kraftübertragungsebene umfasst, welche sich schneiden, jedes Konstruktionselement enthält mindestens einen ersten (1), einen zweiten (2) und einen dritten (3) Gelenkpunkt, wobei der erste und zweite Gelenkpunkt multidirektionale Gelenke bilden, der erste Gelenkpunkt ist auf der Basis befestigt, wobei jedes Konstruktionselement einen vierten Gelenkpunkt (4) enthält, der dritte und der vierte Gelenkpunkt bilden ebenfalls multidirektionale Gelenke, die genannte Konstruktion beinhaltet eine Abfolge von einer Zusammensetzung von jeweils einem ersten und einem zweiten Konstruktionselement, die nebeneinander angeordnet sind, die ersten und das zweiten Konstruktionselement von der genannten Konstruktion sind jeweils durch ihre zweiten Gelenkpunkte miteinander verbunden, der dritte Gelenkpunkt jedes Konstruktionselements ist jeweils mit dem vierten Gelenkpunkt des ihm nebenstehend Konstruktionselements verbunden, die ersten und die zweiten Gelenkpunkte jeder Zusammensetzung definieren eine erste Kraftübertragungsebene, die ersten Gelenkpunkte und die dritten Gelenkpunkte der nebeneinander angeordneten Konstruktionselemente definieren eine zweite Kraftübertragungsebene, die zweiten und die dritten Gelenkpunkte zweier nebeneinander angeordneter Konstruktionselemente definieren eine dritte Kraftübertragungsebene, wobei die dritten und vierten Gelenkpunkte jedes ersten und zweiten Konstruktionselements durch ein Kraftübertragungselement (5) miteinander verbunden sind.

5. Konstruktion nach einem der vorstehenden Ansprüche, wobei mindestens eines der Konstruktionselemente ein vorgespanntes steifes Element ist, das Druckelemente, und/oder Zugelement und/oder Spannsegel aufweist.

6. Konstruktion nach einem der Ansprüche 1 bis 5, **dadurch gekennzeichnet, dass** jedes Konstruktionselement eine Zusammensetzung vorgespannter Zugelemente umfasst, wobei das Konstruktionselement auch Druckelemente, insbesondere vier Druckelemente, umfasst, die Zugelemente üben dank ihrer Vorspannung Kräfte auf die Druckelemente aus, so dass ein vorgespanntes und steifes Konstruktionselement gebildet wird.

7. Konstruktion nach Anspruch 6, **dadurch gekennzeichnet, dass** die Zusammensetzung von Elementen Druckelemente umfasst, die über ein erstes Ende jedes Druckelementes so miteinander verbunden sind, dass ein gemeinsamer Knotenpunkt gebildet wird, wobei die Zugelemente die zweiten Enden der vier Druckelemente miteinander verbinden.

8. Konstruktion nach einem der Ansprüche 6 oder 7, **dadurch gekennzeichnet, dass** das Zugelement durch einen Zugstab gebildet ist, der zur Übertragung von Zugkräften zwischen mindestens zwei Achsen der Druckelemente angeordnet ist.

9. Konstruktion nach einem der Ansprüche 6, 7 oder 8, **dadurch gekennzeichnet, dass** die Zugelemente durch eine Membranfläche gebildet sind.

10. Konstruktion nach Anspruch 9, **dadurch gekennzeichnet, dass** die Membranfläche über ein Verbindungsglied mit dem gemeinsamen Knotenpunkt verbunden ist.

11. Konstruktion nach Anspruch 9 oder 10, **dadurch gekennzeichnet, dass** die Membranfläche über ein Verbindungsglied mit mindestens einem der Druckelemente verbunden ist.

12. Konstruktion nach Anspruch 7 oder 8, **dadurch gekennzeichnet, dass** mindestens eines der Zugelemente über ein Verbindungsglied mit dem gemeinsamen Knotenpunkt verbunden ist.

13. Konstruktion nach einem der Ansprüche 1 bis 3, **dadurch gekennzeichnet, dass** sich die Kraftübertragungsebenen derart gegenseitig schneiden, dass sie zu einer dreidimensionalen Stabilität beitragen.

14. Konstruktion nach Anspruch 7, **dadurch gekennzeichnet, dass** die Druckelemente lösbar an dem gemeinsamen Knotenpunkt angebracht sind.

15. Konstruktion nach Anspruch 7, **dadurch gekennzeichnet, dass** die Druckelemente fest miteinander verbunden sind.

16. Konstruktion nach Anspruch 7, **dadurch gekennzeichnet, dass** die Druckelemente gelenkig in Bezug auf den gemeinsamen Knotenpunkt angebracht sind.

17. Konstruktion nach Anspruch 6, **dadurch gekennzeichnet, dass** sich die Druckelemente im Raum in einem Abstand zueinander gegenseitig schneiden.

18. Konstruktion nach Anspruch 17, **dadurch gekennzeichnet, dass** mindestens ein Verbindungsglied die am Umfang des Konstruktionselements angeordneten Zugelemente ins Innere dieses Konstruktionselements zieht.

19. Konstruktion nach einem der Ansprüche 1 bis 18, **dadurch gekennzeichnet, dass** die Konstruktion mit Abdeckelementen bedeckt ist, die so angeordnet sind, dass sie zwischen den verschiedenen Konstruktionselementen gespannt sind.

20. Konstruktion nach einem der Ansprüche 6 bis 19, **dadurch gekennzeichnet, dass** die Zugelemente und die Druckelemente demontierbar miteinander verbunden sind.

21. Konstruktion nach einem der Ansprüche 6 bis 20, **dadurch gekennzeichnet, dass** die Zugelemente und die Druckelemente faltbar zueinander angeordnet sind.

22. Verfahren zum Errichten einer Konstruktion nach einem der Ansprüche 1 bis 21, **dadurch gekennzeichnet, dass** die Konstruktion über die ersten Gelenkpunkte jedes Konstruktionselements an der Basis befestigt wird, in jeder ersten und zweiten Kraftübertragungsebene werden ein erstes und ein zweites Konstruktionselement durch Verbinden der anderen Gelenkpunkte der Konstruktionselemente steif miteinander verbunden.

## Claims

1. A construction based on a three hinge frame principle and constituted of a first (10) and a second (11) construction element placed on a basis, said construction comprises a first (1p) and a second (2p) force transmission plane which cross each other, each construction element comprises at least a first (1), a second (2) and a third (3) hinge point of which the first and second hinge point form multi-directional hinges, the first hinge point being fixed on the basis, the first and second construction element being connected to each other by their second hinge points, each construction element comprises a fourth hinge point (4), the third and fourth hinge point also forming multi-directional hinges, the fourth hinge point of the first construction element and the third hinge point of the second construction element being fixed on the basis, the first and second hinge point of said two construction elements defining the first force transmission plane (1p), the second hinge points and the third, respectively the fourth, hinge point of the second and first construction element defining the second force transmission plane (2p).

2. A construction based on a three hinge frame principle and constituted of a first (10), a second (11) and a third (12) construction element placed on a basis, said construction comprises a first (1p) and a second (2p) force transmission plane which cross each other, each construction element comprises at least a first (1), a second (2) and a third (3) hinge point of which the first and second hinge point form multi-directional hinges, the first hinge point being fixed on the basis, the first and second construction element being connected to each other by their second hinge points, each construction element comprises a fourth hinge point (4), the third and fourth hinge point also forming multi-directional hinges, the third construction element being connected by its second hinge point to the second hinge point of the first and second construction element, the third hinge point of the first construction element being connected by means of a force transmission member (5) of the first construction element to the fourth hinge point of the second construction element which is adjacent to the first construction element, the third hinge point of the second construction element being connected by a force transmission member (5') of the second construction element to the fourth hinge point of the third construction element, the fourth hinge point of the first construction element and the third hinge point of the third construction element being connected to each other by a force transmission member (5") of the third construction element, the second hinge point of the construction elements and the first hinge points of the first and third construction element defining the first force transmission plane, the first hinge point of the first and the second construction element and the second hinge point of the first and second construction element defining the second force transmission plane, the first hinge point of the second and the third construction element and the second hinge point of the second and the third construction element defining a third force transmission plane, the transmission planes crossing each other.

3. A construction based on a three hinge frame principle and constituted of a first (10), a second (11) and a third (12) construction element placed on a basis, said construction comprises a first (1p) and a second (2p) force transmission plane which cross each other, each construction element comprises at least a first (1), a second (2) and a third (3) hinge point of which the first and second hinge point form multi-directional hinges, the first hinge point being fixed on the basis, the first and second construction element being connected to each other by their second hinge points, each construction element comprises a fourth hinge point (4), the third and fourth hinge point also forming multi-directional hinges, the third construction element being connected by its second hinge point to the second hinge point of the first and second construction element, the third hinge point of the first construction element being connected to the fourth hinge point of the second construction element which is adjacent to the first construction element, the third hinge point of the second construction element being connected to the fourth hinge point of the third construction element, the second hinge point of the construction elements and the first hinge points of the first and third construction element defining the first force transmission plane, the first hinge point of the first and second construction element and the second hinge point of the first and second construction element defining the second force transmission plane, the first hinge point of the second and third construction element and the second hinge point of the second and the third construction element defining a third force transmission plane, the force transmission planes crossing each other, a force transmission member (5,5') forming the connection between either the third hinge point of the first construction element and the fourth hinge point of the second construction element, or the third hinge point of the third construction element, the fourth hinge point of the first construction element and the third hinge point of the third construction element being connected among each other by another force transmission member (5").

4. A construction based on a three hinge frame principle and comprising a succession of first and second construction elements placed on a basis, said construction comprises a first (1p) and a second (2p) force transmission plane which cross each other, each construction element comprises at least a first (1), a second (2) and a third (3) hinge point of which the first and second hinge point form multi-directional hinges, the first hinge point being fixed on the basis, wherein each construction element comprises a fourth hinge point (4), the third and fourth hinge point also forming multi-directional hinges, said construction comprises a succession of a set of each time a first and a second construction element placed the one next to the other, the first and second elements of said construction being each time connected to each other by their second hinge points, the third hinge point of each construction element being each time connected to the fourth hinge point of the construction element to which it is juxtaposed, the first and second hinge points of each set defining a first force transmission plane, the first hinge points and the third hinge points of the construction elements placed one next to the other defining a second force transmission plane, the second and third hinge points of two construction elements placed one next to the other defining a third transmission plane, the third and fourth hinge points of each first and second construction elements being connected to each other by a force transmission member (5).

5. The construction according to anyone of the preceding claims, **characterised in that** at least one of said construction elements is a rigid pre-stressed element comprising members working in compression and/or pulling members, and /or sails working under tension.

6. The construction according to anyone of the preceding claims, wherein each construction element comprises a set of tension members placed under pre-tension, the construction element also comprises compression members, in particular four compression members, the tension members applying a force on the compression members by their pre-tension in such a manner as to form a pre-stressed and rigid construction element.

7. The construction according to claim 6, **characterised in that** said set of members comprises compression members connected among each other by a first end of each compression member in such a manner as to form a common knot, said tension members connecting the second ends of the four compression members among each other.

8. The construction according to anyone of the claims 6 or 7, **characterised in that** said tension member is formed by a pulling element provided for transmitting a tension force among at least two axes of the compression members.

9. The construction according to anyone of the claims 6, 7 or 8, **characterised in that** the tension members are formed by a sail.

10. The construction according to claim 9, **characterised in that** sail is linked to the common knot by means of a connection member.

11. The construction according to claim 9 or 10, **characterised in that** the sail is linked to at least one of the compression members by means of a connection member.

12. The construction according to claim 7 or 8, **characterised in that** at least one the tension members is linked to the common knot by means of a connection member.

13. The construction according to anyone of the claims 1 to 3, **characterised in that** the force transmission planes mutually cross each other in such a manner as to contribute to a stability in three dimensions.

14. The construction according to claim 7, **characterised in that** the compression members are de-mountable mounted to the common knot.

15. The construction according to claim 7, **characterised in that** the compression members are solidary mounted among each other.

16. The construction according to claim 7, **characterised in that** the compression members are hinged mounted with respect to the common knot.

17. The construction according to claim 6, **characterised in that** the compression members mutually cross each other in space at a distance of each other.

18. The construction according to claim 17, **characterised in that** at least one connection member pulls the tension members applied at the peripheral of the construction element towards the inside of that construction element.

19. The construction according to anyone of the claims 1 to 18, **characterised in that** the construction is covered by covering elements provided for being tensioned between the different construction elements.

20. The construction according to anyone of the claims 6 to 19, **characterised in that** the tension members and the compression members are assembled among each other in a demountable manner.

21. The construction according to anyone of the claims 6 to 20, **characterised in that** the tension members and the compression members are foldable among each other.

22. A method for raising a construction according to one of the claims 1 to 21, **characterised in that** the construction is fixed on the basis by the first hinge points of each construction element, in each first and second force transmission plane a first and a second construction element are connected among each other in a rigid manner by linking the other hinge points of the construction elements.
